# EUROPÄISCHE PATENTSCHRIFT

(11) **EP 3 264 004 B1**
(45) Veröffentlichungstag und Bekanntmachung des Hinweises auf die Patenterteilung: **09.12.2020**
(21) Anmeldenummer: 17177975.4
(22) Anmeldetag: 26.06.2017
(51) Int. Cl.: F24H 3/00, F24H 9/02, F24D 19/06

(54) **AUFSATZ ZUR WÄRMEABFUHR FÜR EINEN HEIZKÖRPER**
ATTACHMENT FOR HEAT DISSIPATION FOR A RADIATOR
EMBOUT D'ÉVACUATION THERMIQUE POUR UN CORPS DE CHAUFFE

(30) Priorität: 27.06.2016 DE 102016111759
(43) Veröffentlichungstag der Anmeldung: 03.01.2018
(73) Patentinhaber: Jaworek, Lukas, 64331 Weiterstadt (DE)
(72) Erfinder: Jaworek, Lukas, 64331 Weiterstadt (DE)
(74) Vertreter: Habermann Intellectual Property Partnerschaft von Patentanwälten mbB

(56) Entgegenhaltungen:
- EP-A1- 0 568 464
- CH-A- 218 602
- DE-A1- 3 839 514
- FR-A1- 2 831 651
- US-A1- 2007 235 438

## Beschreibung

Die Erfindung betrifft eine elektrische Heizung umfassend einen Heizkörper und einen Aufsatz zur Wärmeabfuhr gemäß dem Oberbegriff des Anspruchs 1. Eine solche elektrische Heizung ist beispielsweise aus FR 2 831 651 A1 bekannt.

Elektroheizungen erzeugen Wärme mittels elektrischen Stroms. Dabei fließt der Strom durch ein Heizelement, das einen elektrischen Widerstand bildet. Dadurch erhitzt sich das Heizelement. Bei den aus der Praxis bekannten Elektroheizungen ist das Heizelement von einer Wärmespeicherplatte umschlossen, in der sich die Wärmeenergie ausbreitet, so dass die Wärmeenergie von der Wärmespeicherplatte weitgehend gleichmäßig abgegeben werden kann. Die Wärmespeicherplatte und das darin eingebettete Heizelement bilden einen Heizkörper. Die Wärmespeicherplatte ist von einer Metallverkleidung umhüllt, durch welche die Wärmeenergie möglichst effizient abgegeben wird. Zudem dient die Metallverkleidung auch als dekoratives Element für eine optisch ansprechende Ausgestaltung der Elektroheizung.

Aus dem Stand der Technik sind unterschiedliche Ausgestaltungsvarianten für Heizkörper bekannt, damit diese ihre Wärme möglichst effizient an die Umgebung abgeben können. Bei wasserdurchflossenen Heizkörpern ist hierzu die Rippenbauweise bekannt. Hierdurch wird die Oberfläche des Heizkörpers vergrößert. Luft, die zwischen den Rippen hindurchströmt, führt die Wärme ab. Dieser Vorgang der Wärmeabfuhr wird als Konvektion bezeichnet und bildet neben der Abstrahlung von Wärme den wesentlichen Beitrag für die Erwärmung der Umgebung.

Bei wasserdurchflossenen Heizkörpern ist zusätzlich die Bauweise als Plattenheizkörper gängig. Hierbei werden wärmeführende Rohre oder Rippen hinter einer Platte verborgen. Diese Bauform ist häufig aus ästhetischen Gründen gewünscht, da der Heizkörper hier eine flache Außenseite erhält. Zur besseren Abgabe von Wärme kann die Oberfläche der Platte Einbuchtungen ausweisen. Hierdurch wird deren Oberfläche vergrößert, was eine bessere Wärmeabgabe erlaubt.

Bei Elektroheizungen ist eine Bauweise mit Luftdurchfluss in der Regel nicht vorgesehen, denn die Wärme der Wärmeheizplatten wird direkt an die Oberfläche des Heizkörpers abgegeben. Deshalb sind die Oberflächen von Elektroheizungen häufig mit besonders tiefen Ausbuchtungen versehen, um deren Oberflächen zu vergrößern und eine Konvektionswirkung zu ermöglichen.

Aus dem Stand der Technik sind Verkleidungselemente bekannt, welche einen Konvektionseffekt ermöglichen, wie es beispielsweise in DE 697 32 269 T2 beschrieben ist. Hier sind auf einen Heizkörper mehrere Konvektionselemente aufgebracht. Der Nachteil eines solchen Konvektionselements ist zum einen, dass es ästhetisch nicht vorteilhaft ist, da es keine flache Oberfläche für den Betrachter bildet. Ein weiterer Nachteil liegt darin, dass ein solches Konvektionselement störende Knackgeräusche hervorrufen kann. Dies ist dadurch bedingt, dass sich der Aufsatz bei einer Erwärmung des Heizkörpers ausdehnt, wobei die temperaturbedingten Ausdehnungen des Aufsatzes und des Heizkörpers nicht übereinstimmen und sich dadurch aufbauende Verspannungen des Aufsatzes relativ zu dem Heizkörper ruckartig und unter Erzeugung von Knackgeräuschen ausgleichen.

Die deutsche Gebrauchsmusterschrift DE 20 2015 100 784 U1 offenbart eine Vorrichtung zur Verkleidung eines Heizkörpers und zum Einhängen eines Wasserbehälters. Nachteil dieser Vorrichtung ist, dass sie die Verbindung der Verkleidung über die Oberseite des Heizkörpers herstellt. Ferner ist diese Vorrichtung nicht dazu ausgelegt, einen Konvektionseffekt hervorzurufen oder zu unterstützen.

Die deutsche Gebrauchsmusterschrift DE 299 13 773 U1 offenbart ein System zur Verkleidung von Heizkörpern mittels austauschbarer flächiger Verkleidungselemente. Dieses System ist für Heizkörper in Rippenbauweise ausgelegt. Dabei werden die Verkleidungselemente entweder direkt mittels Haftstreifen an die Heizrippen angebracht oder aber mit Hilfe einer Einhängevorrichtung an diesen befestigt. Dieses System ist nicht zur Unterstützung eines Konvektionseffekts geeignet oder vorgesehen, denn ein solcher wird hier bereits mittels der Heizrippen ermöglicht.

Die Aufgabe der vorliegenden Erfindung ist es deshalb, einen Aufsatz zur Wärmeabfuhr bereitzustellen, der einen Konvektionseffekt herstellt, wobei ein Knacken des Aufsatzes während des Betriebs vermieden wird.

Die Aufgabe wird gelöst durch eine elektrische Heizung mit den Merkmalen des Anspruchs 1. Diese umfasst u.a. einen Aufsatz zur Wärmeabfuhr für Heizkörper umfassend einen Kontaktkörper mit einer Kontaktfläche zur Herstellung einer Verbindung mit einem Heizkörper und einen Hohlkörper mit einer Außenfläche, der mit dem Kontaktkörper verbindbar ist, wobei der Kontaktkörper und der Hohlkörper mindestens einen Hohlraum bilden, wenn sie miteinander verbunden sind.

Durch den entstandenen Hohlraum kann Luft strömen. Diese wird durch den Heizkörper erwärmt. Die erwärmte Luft strömt aus dem Zwischenraum heraus und erwärmt die Umgebung des Heizkörpers. Wärme wird ferner durch die Außenfläche des Hohlkörpers in Form von Wärmestrahlung abgegeben.

Die Festlegung des Aufsatzes an dem Heizkörper erfolgt über den Kontaktkörper. Der Kontaktkörper kann ebene Bereiche aufweisen, in denen der Kontaktkörper mit dem Heizkörper verklebt, verlötet oder verschweißt wird. Da der Hohlkörper zur Bildung eines Hohlraums in dem Aufsatz nachträglich an dem Kontaktkörper angebracht und festgelegt werden kann, ist der Kontaktkörper während seiner Festlegung an dem Heizkörper frei zugänglich. Dies ist beispielsweise dann besonders vorteilhaft, wenn ein Aufsatz aus Metall bzw. aus Aluminium auf einem Heizkörper mit einer Außenseite aus Aluminium festgelegt werden soll, was bei der erfindungsgemäßen Ausgestaltung des Aufsatzes mit üblichen Schweißmaschinen möglich ist.

Die Gestaltung der Außenfläche des Hohlkörpers kann weitgehend unabhängig von der Formgebung des Heizkörpers und auch von der Formgebung des Kontaktkörpers vorgegeben sein. So können beispielsweise dekorative, bzw. ästhetische Aspekte für die Formgebung der Außenfläche maßgeblich sein. Es ist auch möglich, dass die Außenfläche nach energieeffizienten Maßstäben gestaltet und optimiert ist. Vorzugsweise ist die Außenfläche eben ausgebildet. Eine eben ausgebildete Außenfläche ist leicht zu Reinigen und auch aus ästhetischen Betrachtungspunkten vorteilhaft. Gemäß einer alternativen Ausführungsform kann die Außenfläche gerippt sein. Hierzu wird deren Oberfläche vergrößert, was zu einer verbesserten Wärmeabfuhr führt. Damit eine Verbindung zwischen Kontaktfläche und Heizkörper hergestellt werden kann, sollte die Kontaktfläche eben ausgebildet sein und sich somit der flachen Oberfläche des Heizkörpers anpassen. Besitzt der Heizkörper eine Oberfläche abweichender Geometrie, so kann auch die Kontaktfläche dementsprechend ausgebildet sein.

Der Hohlkörper und der Kontaktkörper sind vorzugsweise durch mindestens ein Verbindungselement miteinander verbunden. Hierbei sind unterschiedliche Verbindungselemente denkbar. Gemäß einer einfachen Ausführungsform können Hohlkörper und Kontaktkörper mittels lediglich eines Verbindungselements miteinander verbunden sein. Der Hohlkörper und der Kontaktkörper können beispielsweise miteinander verklebt, verschraubt, verheftet, verrastet, vernietet, verlötet oder verschweißt sein.

Gemäß einer möglichen Ausführungsform erstreckt sich aus der Seite des Kontaktkörpers, die der Kontaktfläche entgegengesetzt ist, mindestens ein Verbindungselement. Ebenso erstreckt sich aus der Seite des Hohlkörpers, die der Außenfläche entgegengesetzt ist, mindestens ein weiteres Verbindungselement. Die Verbindungselemente von sowohl Kontaktkörper als auch Hohlkörper sind dazu eingerichtet, Kontakt- und Hohlkörper miteinander zu verbinden. Dabei können sie sowohl mit anderen Verbindungselementen als auch mit Kontakt- und Hohlkörper eine Verbindung eingehen. Zu diesem Zweck können die einander zugeordneten Verbindungselemente beispielsweise Ausformungen und Ausnehmungen aufweisen, die formschlüssig miteinander in Eingriff gebracht werden können. Es ist ebenfalls möglich, an den vorspringenden Verbindungselementen Rastzungen vorzusehen oder die vorspringenden Verbindungselemente als Rastzungen auszugestalten.

Gemäß einer besonders bevorzugten Ausführungsform erstrecken sich aus dem Kontaktkörper und dem Hohlkörper jeweils zwei Verbindungselemente, wobei diese als Verbindungsrippen ausgeführt sind. Die Verbindungsrippen sind längliche Elemente, die entlang des Kontaktkörpers und des Hohlkörpers verlaufen.

Es ist bevorzugt vorgesehen, dass die mindestens zwei Verbindungsrippen des Hohlkörpers parallel zueinander ausgerichtet sind. Ebenso ist es bevorzugt, wenn die mindestens zwei Verbindungsrippen des Kontaktkörpers parallel zueinander ausgerichtet sind. Der Abstand der Verbindungsrippen zueinander sollte so ausgelegt sein, dass die Verbindungsrippen, die sich aus dem Kontaktkörper erstrecken, mit den Verbindungsrippen, die sich aus dem Hohlkörper erstrecken, in Verbindung kommen können. Somit ist ein Zusammenschluss der beiden Elemente lediglich über die Verbindungsrippen möglich.

In die Kontaktfläche kann mindestens eine Sicke eingebracht sein. Die mindestens eine Sicke kann so ausgebildet sein, dass sie eine Ausstülpung auf der Seite des Kontaktkörpers bildet, die der Kontaktfläche entgegengesetzt ist. Eine solche Sicke kann einem Knacken vorbeugen, denn durch sie wird eine Fläche in zwei kleinere Flächen unterteilt. Die Sicke nimmt die entstehenden Verformungskräfte auf und die Flächen können sich zueinander bewegen.

Um eine bessere Konvektionswirkung zu erreichen, können zusätzlich Wärmerippen vorgesehen sein. Gemäß einer bevorzugten Ausführungsform erstrecken sich diese aus der Seite des Hohlkörpers, die der Außenfläche entgegengesetzt ist. Die Länge der Wärmerippen kann so ausgelegt sein, dass sie mit ihren Enden die Kontaktfläche berühren, wenn Kontaktkörper und Hohlkörper miteinander verbunden sind. In diesem Fall unterteilen die Wärmerippen den Hohlraum zwischen Kontaktkörper und Hohlraum in mehrere kleinere Hohlräume. Die Wärmerippen können jedoch auch kürzer ausgeführt sein, sodass sie die Kontaktfläche nicht berühren.

Gemäß einer besonderen Ausführungsform kann der Kontaktkörper mit dem Hohlkörper lösbar verbunden sein. Zur Verbindung zwischen Kontaktkörper und Hohlkörper sind unterschiedliche Verbindungsarten denkbar. So kann es sich bei der lösbaren Verbindung um eine Rastverbindung, eine Verbindung durch Anpressdruck, eine Steckverbindung, eine Klemmverbindung, eine Nut-Feder-Verbindung, eine Schwalbenschwanzverbindung oder eine Schraubverbindung handeln.

Alternativ kann jedoch der Kontaktkörper mit dem Hohlkörper dauerhaft verbunden sein. Eine dauerhafte Verbindung kann beispielsweise als Schweißverbindung, Lötverbindung, Nietverbindung oder Klebverbindung ausgeführt sein.

Der Kontaktkörper kann aus Aluminium gefertigt sein. Gemäß einer anderen Ausführungsform kann der Hohlkörper jedoch auch aus Gusseisen, einer Metalllegierung oder einem sonstigen wärmeleitenden Material gefertigt sein. Vorzugsweise ist der Kontaktkörper aus dem gleichen Material ausgebildet wie der Heizkörper. So ist sichergestellt, dass der auf dem Heizkörper aufliegende Kontaktkörper den gleichen Ausdehnungskoeffizienten besitzt wie die Wandung des Heizkörpers. Dies minimiert unerwünschte Knackgeräusche.

Der Hohlkörper kann aus Aluminium gefertigt sein. Gemäß einer anderen Ausführungsform kann der Hohlkörper jedoch auch aus Gusseisen, einer Metalllegierung oder einem sonstigen wärmeleitenden Material gefertigt sein. Vorzugsweise ist der Hohlkörper aus dem gleichen Material ausgebildet wie der Heizkörper. Der Hohlkörper kann aus einem Material ausgeführt sein, das sich vom Material des Kontaktkörpers unterscheidet.

Der Heizkörper der elektrischen Heizung besitzt erfindungsgemäß eine flache Oberfläche. Diese ist fest mit der Kontaktfläche des Kontaktkörpers verbunden. Diese Verbindung ist eine Schweißverbindung, oder eine Löt- oder Klebverbindung. Die Oberfläche des Heizkörpers und die Kontaktfläche des Kontaktkörpers können gemäß einer möglichen Ausführungsform aus demselben Material bestehen.

Die Erfindung ist anhand eines exemplarischen Ausführungsbeispiels in den Zeichnungen näher erläutert. Es zeigt:
Fig. 1 eine mögliche Ausführungsform des erfindungsgemäßen Aufsatzes in einer Schnittsansicht, und
Fig. 2 eine elektrischen Heizung, auf welcher mehrere erfindungsgemäße Aufsätze festgelegt sind.

Fig. 1 zeigt eine mögliche Ausführungsform des erfindungsgemäßen Aufsatzes (1) in einer perspektivischen Ansicht, wobei lediglich eine Stirnseite und ein daran anschließender kurzer Abschnitt des Aufsatzes (1) dargestellt sind. Der Aufsatz (1) besteht zum einen aus einem Kontaktkörper (2) mit einer Kontaktfläche (3). Die Kontaktfläche (3) ist flach ausgebildet und dafür vorgesehen, den Kontaktkörper (2) mit einer ebenen Außenseite eines nur in Fig. 2 angedeuteten Heizkörpers (12) zu verbinden. Im Kontaktkörper befindet sich eine Sicke (4), welche die Kontaktfläche (3) unterteilt. Der Aufsatz (1) besteht zum anderen aus einem Hohlkörper (5) mit einer Außenfläche (6). Der Hohlkörper (5) verfügt in der dargestellten Ausführungsform über drei Wärmerippen (7) .

Der Kontaktkörper (2) und der Hohlkörper (5) sind mittels Verbindungselementen (8, 9), die als Verbindungsrippen ausgeführt sind, miteinander verbunden. Die Verbindungsrippen weisen ineinander eingreifende Rasthaken (10) auf, die eine lösbare Verbindung ermöglichen. Zwischen dem Hohlkörper (5) und dem Kontaktkörper (2) wird ein Hohlraum (11) gebildet, durch den Luft hindurchströmen kann. Der Hohlraum (11) wird durch die Wärmerippen (7) in mehrere Kammern unterteilt, in denen von dem Heizkörper (12) erwärmte Luft in Längsrichtung des Aufsatzes (1) hindurchströmen kann.

Fig. 2 zeigt eine erfindungsgemäße Ausführungsform einer elektrischen Heizung, wobei mehrere streifenförmige Aufsätze (1) auf dem Heizkörper (12) angeordnet sind. In dem dargestellten Ausführungsbeispiel sind fünf Kontaktkörper (2) auf dem quaderförmigen flachen Heizkörper (12) der elektrischen Heizung aufgebracht. Die Kontaktkörper (2) verfügen bei einer Ausgestaltung gemäß Fig. 1 jeweils über eine Sicke (4) sowie über jeweils zwei Verbindungselemente (8, 9), die als Verbindungsrippen ausgebildet sind. Bei der gezeigten Ausführungsform sind die Kontaktkörper (2) jeweils längs der streifenförmigen Erstreckung der Kontaktkörper (2) über mehrere Schweißpunkte (13) fest mit dem Heizkörper (12) verschweißt. Da der zugeordnete Hohlkörper (5) noch hicht auf dem Kontaktkörper (2) angeordnet war, waren die Schweißpunkte (13) frei zugänglich, so dass die Schweißpunkte (13) beispielsweise rasch und kostengünstig mit einem Schweißroboter erzeugt werden können. Anschließend ist auf jedem Kontaktkörper (2) der jeweils zugeordneter Hohlkörper (5) aufgebracht und über die Verbindungselemente (8, 9) mit dem zugeordneten Kontaktkörper (2) verbunden worden. Die fünf streifenförmigen Aufsätze (1) sind nahezu spaltfrei nebeneinander auf dem Heizkörper (12) angeordnet. Die Außenflächen (6) der streifenförmigen Aufsätze (1) bilden eine im Wesentlichen ebene und durchgehende Außenfläche für den Heizkörper (12).

### B E Z U G S Z E I C H E N L I S T E

1. Aufsatz zur Wärmeabfuhr
2. Kontaktkörper
3. Kontaktfläche
4. Sicke
5. Hohlkörper
6. Außenfläche
7. Wärmerippe
8. Verbindungselement
9. Verbindungselement
10. Rasthaken
11. Hohlraum
12. Heizkörper
13. Schweißpunkte

## Patentansprüche

1. Elektrische Heizung umfassend einen Heizkörper (12) und einen Aufsatz (1) zur Wärmeabfuhr, wobei der Aufsatz (1) einen Kontaktkörper (2) sowie einen Hohlkörper (5) mit einer Außenfläche (6) umfasst, der mit dem Kontaktkörper (2) verbunden ist, wobei der Kontaktkörper (2) und der Hohlkörper (5) mindestens einen Hohlraum (11) bilden, wobei der Kontaktkörper (2) des Aufsatzes (1) eine Kontaktfläche (3) zur Herstellung einer Verbindung mit dem Heizkörper (12) aufweist und der Aufsatz (1) zur Wärmeabfuhr über die Kontaktfläche (3) des Kontaktkörpers (2) fest mit dem Heizkörper (12) verbunden ist, **dadurch gekennzeichnet, dass** die Kontaktfläche des Kontaktkörpers (2) mit einer Schweißverbindung, mit einer Lötverbindung oder mit einer Klebverbindung mit einer flachen Oberfläche des Heizkörpers (12) verbunden ist.

2. Elektrische Heizung nach Anspruch 1, **dadurch gekennzeichnet, dass** die Oberfläche des Heizkörpers (12) und die Kontaktfläche (3) des Kontaktkörpers (2) aus demselben Material bestehen.

3. Elektrische Heizung nach Anspruch 1 oder Anspruch 2, **dadurch gekennzeichnet, dass** der Kontaktkörper (2) und der Hohlkörper (5) durch mindestens ein Verbindungselement (8, 9) miteinander verbunden sind.

4. Elektrische Heizung nach Anspruch 4, **dadurch gekennzeichnet, dass** sich aus der Seite des Kontaktkörpers (2), die der Kontaktfläche (3) entgegengesetzt ist, mindestens ein Verbindungselement (8) erstreckt und dass sich aus der Seite des Hohlkörpers (5), die der Außenfläche (6) entgegengesetzt ist, mindestens ein Verbindungselement (9) erstreckt, wobei die Verbindungselemente (8, 9) dazu eingerichtet sind, den Kontaktkörper (2) und den Hohlkörper (5) miteinander zu verbinden.

5. Elektrische Heizung nach Anspruch 4, **dadurch gekennzeichnet, dass** sich aus dem Kontaktkörper (2) und dem Hohlkörper (5) jeweils mindestens zwei Verbindungselemente (8, 9) erstrecken, die als Verbindungsrippen ausgeführt sind.

6. Elektrische Heizung nach Anspruch 5, **dadurch gekennzeichnet, dass** die jeweils mindestens zwei Verbindungsrippen des Kontaktkörpers (2) und des Hohlkörpers (5) parallel zueinander ausgerichtet sind.

7. Elektrische Heizung nach einem der vorhergehenden Ansprüche, **dadurch gekennzeichnet, dass** in die Kontaktfläche (3) mindestens eine Sicke (4) eingebracht ist.

8. Elektrische Heizung nach Anspruch 7, **dadurch gekennzeichnet, dass** die Sicke (4) eine Ausstülpung auf der Seite des Kontaktkörpers (2) bildet, die der Kontaktfläche (3) entgegengesetzt ist.

9. Elektrische Heizung nach einem der vorhergehenden Ansprüche, **dadurch gekennzeichnet, dass** sich aus der Seite des Hohlkörpers (5), die der Außenfläche (6) entgegengesetzt ist, mindestens eine Wärmerippe (7) erstreckt.

10. Elektrische Heizung nach einem der vorhergehenden Ansprüche, **dadurch gekennzeichnet, dass** der Kontaktkörper (2) mit dem Hohlkörper (5) lösbar verbunden ist.

11. Elektrische Heizung nach einem der Ansprüche 1 bis 9, **dadurch gekennzeichnet, dass** der Kontaktkörper (2) mit dem Hohlkörper (5) dauerhaft verbunden ist.

12. Elektrische Heizung nach einem der vorhergehenden Ansprüche, **dadurch gekennzeichnet, dass** die Außenfläche (6) eben ausgebildet ist.

13. Elektrische Heizung nach einem der Ansprüche 1 bis 11, **dadurch gekennzeichnet, dass** die Außenfläche (6) gerippt ist.

14. Elektrische Heizung nach einem der vorhergehenden Ansprüche, **dadurch gekennzeichnet, dass** die Kontaktfläche (3) eben ausgebildet ist.

15. Elektrische Heizung nach einem der vorhergehenden Ansprüche, **dadurch gekennzeichnet, dass** der Hohlkörper (5) und/oder der Kontaktkörper (2) aus Aluminium, aus Gusseisen oder aus einer Metalllegierung besteht.

## Claims

1. Electrical heating system comprising a heater (12) and an attachment (1) for dissipating heat, wherein the attachment (1) comprises a contact body (2) and also a hollow body (5), with an outer face (6), which is connected to the contact body (2), wherein the contact body (2) and the hollow body (5) form at least one cavity (11), wherein the contact body (2) of the attachment (1) comprises a contact face (3) for producing a connection to the heater (12), and the attachment (1) for dissipating heat by way of the contact surface (3) of the contact body (2) is connected fixedly to the heater (12), **characterised in that** the contact face of the contact body (2) is connected by a welded connection, by a soldered connection or by an adhesive connection to a flat surface of the heater (12) .

2. Electrical heating system according to Claim 1, **characterised in that** the surface of the heater (12) and the contact face (3) of the contact body (2) consist of the same material.

3. Electrical heating system according to Claim 1 or Claim 2, **characterised in that** the contact body (2) and the hollow body (5) are connected to one another by at least one connecting element (8, 9).

4. Electrical heating system according to Claim 4, **characterised in that** at least one connecting element (8) extends from that side of the contact body (2) which is opposed to the contact face (3), and **in that** at least one connecting element (9) extends from that side of the hollow body (5) which is opposed to the outer face (6), the connecting elements (8, 9) being set up to connect the contact body (2) and the hollow body (5) to one another.

5. Electrical heating system according to Claim 4, **characterised in that** in each case at least two connecting elements (8, 9) extend from the contact body (2) and the hollow body (5), which connecting elements are configured as connecting ribs.

6. Electrical heating system according to Claim 5, **characterised in that** the in each case at least two connecting ribs of the contact body (2) and of the hollow body (5) are oriented parallel to one another.

7. Electrical heating system according to one of the preceding claims, **characterised in that** at least one bead (4) is introduced into the contact face (3).

8. Electrical heating system according to Claim 7, **characterised in that** the bead (4) forms a protuberance on that side of the contact body (2) which is opposed to the contact face (3).

9. Electrical heating system according to one of the preceding claims, **characterised in that** at least one heat rib (7) extends from that side of the hollow body (5) which is opposed to the outer face (6).

10. Electrical heating system according to one of the preceding claims, **characterised in that** the contact body (2) is detachably connected to the hollow body (5).

11. Electrical heating system according to one of Claims 1 to 9, **characterised in that** the contact body (2) is permanently connected to the hollow body (5).

12. Electrical heating system according to one of the preceding claims, **characterised in that** the outer face (6) is formed flat.

13. Electrical heating system according to one of Claims 1 to 11, **characterised in that** the outer face (6) is ribbed.

14. Electrical heating system according to one of the preceding claims, **characterised in that** the contact face (3) is formed flat.

15. Electrical heating system according to one of the preceding claims, **characterised in that** the hollow body (5) and/or the contact body (2) consist(s) of aluminium, of cast iron or of a metal alloy.

## Revendications

1. Chauffage électrique comprenant un corps chauffant (12) et un embout (1) servant à la dissipation de chaleur, dans lequel l'embout (1) comprend un corps de contact (2) ainsi qu'un corps creux (5) avec une face extérieure (6), qui est reliée au corps de contact (2), dans lequel le corps de contact (2) et le corps creux (5) forment au moins un espace creux (11), dans lequel le corps de contact (2) de l'embout (1) présente une face de contact (3) servant à établir une liaison avec le corps chauffant (12) et l'embout (1) servant à la dissipation de chaleur est relié de manière solidaire au corps chauffant (12) par l'intermédiaire de la face de contact (3) du corps de contact (2), **caractérisé en ce que** la face de contact du corps de contact (2) est reliée à une surface plate du corps chauffant (12) par une liaison par soudage, par une liaison par brasage ou par une liaison par collage.

2. Chauffage électrique selon la revendication 1, **caractérisé en ce que** la surface du corps chauffant (12) et la face de contact (3) du corps de contact (2) sont consistent en le même matériau.

3. Chauffage électrique selon la revendication 1 ou la revendication 2, **caractérisé en ce que** le corps de contact (2) et le corps creux (5) sont reliés l'un à l'autre par au moins un élément de liaison (8, 9).

4. Chauffage électrique selon la revendication 4, **caractérisé en ce qu'**au moins un élément de liaison (8) s'étend depuis le côté du corps de contact (2), qui est opposé à la face de contact (3), et qu'au moins un élément de liaison (9) s'étend depuis le côté du corps creux (5), qui est opposé à la face extérieure (6), dans lequel les éléments de liaison (8, 9) sont conçus pour relier l'un à l'autre le corps de contact (2) et le corps creux (5).

5. Chauffage électrique selon la revendication 4, **caractérisé en ce que** s'étendent depuis le corps de contact (2) et le corps creux (5) respectivement au moins deux éléments de liaison (8, 9), qui sont réalisés en tant que nervures de liaison.

6. Chauffage électrique selon la revendication 5, **caractérisé en ce que** les respectivement au moins deux nervures de liaison du corps de contact (2) et du corps creux (5) sont orientées de manière parallèle l'une par rapport à l'autre.

7. Chauffage électrique selon l'une quelconque des revendications précédentes, **caractérisé en ce qu'**au moins une moulure (4) est formée dans la face de contact (3).

8. Chauffage électrique selon la revendication 7, **caractérisé en ce que** la moulure (4) forme une protubérance sur le côté du corps de contact (2), qui est opposé à la face de contact (3).

9. Chauffage électrique selon l'une quelconque des revendications précédentes, **caractérisé en ce qu'**au moins une nervure de chaleur (7) s'étend depuis le côté du corps creux (5), qui est opposé à la face extérieure (6).

10. Chauffage électrique selon l'une quelconque des revendications précédentes, **caractérisé en ce que** le corps de contact (2) est relié de manière amovible au corps creux (5).

11. Chauffage électrique selon l'une quelconque des revendications 1 à 9, **caractérisé en ce que** le corps de contact (2) est relié de manière durable au corps creux (5).

12. Chauffage électrique selon l'une quelconque des revendications précédentes, **caractérisé en ce que** la face extérieure (6) est réalisée de manière plane.

13. Chauffage électrique selon l'une quelconque des revendications 1 à 11, **caractérisé en ce que** la face extérieure (6) est nervurée.

14. Chauffage électrique selon l'une quelconque des revendications précédentes, **caractérisé en ce que** la face de contact (3) est réalisée de manière plane.

15. Chauffage électrique selon l'une quelconque des revendications précédentes, **caractérisé en ce que** le corps creux (5) et/ou le corps de contact (2) consistent en aluminium, en fonte ou en une alliage métallique.
